# EUROPÄISCHE PATENTSCHRIFT

(11) **EP 0 281 777 B1**
(45) Veröffentlichungstag und Bekanntmachung des Hinweises auf die Patenterteilung: **28.08.1991**
(21) Anmeldenummer: 88101886.5
(22) Anmeldetag: 09.02.1988
(51) Int. Cl.: B30B 1/26, B21D 39/03, B21D 51/38

(54) **Stanzpresse**
Cutting press
Presse à poinçonner

(30) Priorität: 12.02.1987 CH 522/87
(43) Veröffentlichungstag der Anmeldung: 14.09.1988
(73) Patentinhaber: BRUDERER AG, CH-9320 Frasnacht-Arbon (CH)
(72) Erfinder: Messner, Helmut, CH-9320 Arbon (CH); Eigenmann, Oskar, CH-9320 Arbon (CH)
(74) Vertreter: Büchel, Kurt F., Dr.

(56) Entgegenhaltungen:
- EP-A- 0 161 651
- CH-A- 380 059
- DE-A- 2 017 097
- DE-A- 2 165 365
- DE-A- 2 524 607
- DE-C- 924 362
- FR-A- 2 316 069
- US-A- 3 550 546
- US-A- 3 683 665
- US-A- 4 026 226
- US-A- 4 166 424
- US-A- 4 627 265

## Beschreibung

Die Erfindung betrifft eine Stanzpresse nach dem Oberbegriff des Anspruches 1.

Für verschiedene Anwendungen ist es nötig, zwei unterschiedliche Rohmaterialien (Blechbänder, Streifen, Platinen oder dergl.) zunächst getrennt einem ersten Stanzvorgang zu unterziehen und dann in einem weiteren Stanzvorgang miteinander zu vereinen. Im allgemeinen wird dann das eine Rohmaterial in einem teilweise fertiggestellten Zustand mit Hilfe einer ersten Fördereinrichtung (auch als "Transfersystem" bezeichnet) der gemeinsamen Stanzpresse zugeführt, wogegen das andere Rohmaterial auf einer in der Nähe aufgestellten weiteren Stanzpresse nur teilweise aus dem Blechband ausgestanzt wird, worauf dieses Blechband in einer weiten Schlaufe der gemeinsamen Stanzpresse zugeführt wird. Die weite Schlaufe ist dabei nötig, um Unterschiede in der Stanzgeschwindigkeit bzw. in der Phasenlage der Stanzvorgänge auszugleichen.

Dies hat aber verschiedene Nachteile:
- der Platzbedarf ist enorm;
- das teilweise bereits gestanzte Blechband ist sehr labil und verursacht daher immer wieder Stillstände;
- für dieses zweite Band sind alleine zwei Fördereinrichtungen nötig, die es erst der ersten Stanzpresse und dann der gemeinsamen Stanzpresse zuführen.

Man hat daher nach Wegen gesucht, wie die beiden Stanzvorgänge auf einer einzigen Stanzpresse durchgeführt werden könnten. Auf dem Markte befindet sich eine Stanzpresse, die diese Aufgabe schon sehr gut gelöst hat, indem der Werkzeugträger der gemeinsamen Stanzpresse nach einer Seite hin erweitert ist und auch das Stanzwerkzeug für das Blechband aufnimmt. Das Transfersystem besteht aus einem endlosen, mit wenigstens einer Reihe von Kreisöffnungen versehenen Band, in das die teilweise vorgestanzten Deckeln von Getränkedosen oder anderen mittels Aufreisslasche zu öffnenden Konservenbehältern eingesetzt sind, auf die dann in der gemeinsamen Stanzpresse die aus dem Blechband ausgestanzten Laschen unter gleichzeitiger weiterer Prägebearbeitung des Deckels aufgenietet werden.

An dieser Lösung haben sich in der Praxis einige Mängel gezeigt, die es wünschenswert erscheinen lassen, nach einer Verbesserung zu suchen. Die einseitige Erweiterung des Werkzeugträgers zur Aufnahme des Werkzeuges zum Stanzen des Bandes führt nämlich auch zu einer einseitigen Belastung der Lager und der Führungen während des Stanzens. Dazu kommt, dass die Konstruktion verhältnismässig schwer ausgebildet sein muss, und beide Nachteile bringen einen weiteren mit sich, nämlich dass der Stanzgeschwindigkeit relativ enge Grenzen gesetzt sind. Ein weiterer Nachteil besteht darin, dass für die Bearbeitung von Band und Deckel unterschiedliche Einstellungen, insbesondere für die Höhenlage des Stanzenstössels wünschenswert sind, um ein optimales Ergebnis zu erhalten. Dies ist aber naturgemäss bei dieser Konstruktion nicht möglich, so dass es einer zeitraubenden Einstellarbeit bedarf, um eine Annäherung an das Optimum für beide Werkzeuge zu erzielen.

In der USPS 4166424 ist eine Presse beschrieben, bei der zwei unterschiedliche Paare von Werkzeugträgern stets zwangsgeführt an einer Antriebswelle die gleiche Hubbewegung durchführen müssen. Dies kann zur Folge haben, dass ein allfälliger Bedarf unterschiedlicher Hubhöhen für zwei unterschiedliche Materialien nicht befriedigt werden kann. Ausserdem kann die Zuführung des insbesondere bandförmigen Materials Probleme mit sich bringen.

In der US-A-4627265 bzw. in deren deutscher Parallelanmeldung DE-A-3627179 ist eine Stanzpresse beschrieben, die ebenfalls zwei Paare von Werkzeugträgern aufweist, die über Stösseln an einer einzigen Welle angetrieben sind. Diese Stanzpresse dient z.B. zum Anfertigen von Dosendeckeln und deren Aufreisslaschen, bzw. zum Befestigen der Laschen an den Deckeln. Die Hauptstanzarbeit findet an den Deckeln statt. Diese werden über ein Fördersystem quer zur Hauptarbeitsrichtung des einen Werkzeugträgerpaares gefördert. Da sich entsprechend dieser Förderrichtung an den Deckeln stufenförmig unterschiedliche Stanzvorgänge ergeben, ist das Werkzeugträgerpaar zumindest in seinen Führungen exzentrisch belastet, was zu einem erheblichen Verschleiss in den Führungen - unter Umständen sogar zu einem Verkanten und Blockieren kommen kann. Die den einen Teil der Werkzeugträger tragenden Stössel sind infolge ihrer Lagerung an der Antriebswelle nicht geeignet, solche exzentrischen Kräfte aufzunehmen. Ihre Lagerung wirkt im Gegenteil als Gelenk.

Aus Platzgründen (wegen der durch die Nebeneinander-Anordnung der Werkzeugträger ohnehin schon breite Stanzpresse) kann der Antrieb für die Hauptvorschubrichtung nicht umgedreht werden.

Der Erfindung liegt daher die Aufgabe zugrunde, wenigstens einen Teil der folgenden Ziele zu erreichen:
- der Platzbedarf soll weiterhin gering sein;
- eine zweite Fördereinrichtung für das Band soll möglichst vermieden werden;
- eine zu Problemen führende Bandschlaufe soll vermieden werden;
- es soll eine Vergleichsmässigung der Stanzpressenbelastung und damit
- eine Erhöhung der Lebensdauer und
- eine Erhöhung der Stanzgeschwindigkeit erreicht werden, woraus sich wieder eine
- Verbilligung der so hergestellten Massengüter ergibt;
- es soll möglich sein, die Werkzeugeinstellung, insbesondere hinsichtlich ihrer Höhe, jeweils für beide Werkzeuge getrennt zu optimieren.

Diese Aufgabe wird erfindungsgemäss durch die Merkmale des Kennzeichens des Anspruches 1 gelöst.

Dabei bedeutet das Merkmal der Synchronisationsverbindung nicht unbedingt eine phasengenaue Synchronisation, da geringe Phasenabweichungen durchaus möglich, eventuell sogar erwünscht sind. Jedenfalls kann dadurch einmal die Bandschlaufe zum Ausgleich von Gleichlauffehlern (wie dies bisher nötig war) vermieden und damit der Platzbedarf verringert sowie Probleme durch das Transportieren eines vorgestanzten, labilen Bandes vermieden werden, wobei sich im allgemeinen auch eine zweite Fördereinrichtung für das Band einsparen lässt. Durch die Trennung der Funktionen wird überdies die Möglichkeit geschaffen, die Antriebe den Erfordernissen auf das Günstigste anzupassen, wobei einseitige Belastungen und damit die Notwendigkeit zu einer schweren Ausbildung der Teile vermieden werden. Dies bringt dann wieder eine erhöhte Standzeit bzw. verringerte Reparaturhäufigkeit bzw. die Möglichkeit zu höheren Stanzfrequenzen und einer Verbilligung sowohl der Maschine als auch des hergestellten Erzeugnisses.

Ein erhöhter Verschleiss in den Führungen, bzw. ein Verkanten derselben ist mit Sicherheit ausgeschlossen, da zumindest jenes Werkzeugträgerpaar, das die Hauptarbeit vollführt in ihrer Hauptarbeitsrichtung beanspruch wird. Das andere Werkzeugträgerpaar, das lediglich den Nebenstrang bearbeitet, könnte mit dem Vorschub des Nebenstranges auch quer zu seiner Hauptarbeitsrichtung liegen, da dort kaum exzentrische Belastungen auftreten.

Die an der Stanzpresse auftretenden Kräfte können weiter vergleichsmässigt werden, wenn die Merkmale des Anspruches 2 und/oder des Anspruches 3 verwirklicht sind.

Zur weiteren Vergleichsmässigung der Kräfte und zur Stabilisierung der Stanzpresse tragen die Merkmale des Anspruches 4 bei, indem vor allem auch die Tragfunktion des Gestelles auf zwei gesonderte Gestelle aufgeteilt ist. In der Praxis hat sich aber gezeigt, dass die Anordnung der Befestigungsstelle für die jeweils andere Führungseinrichtung bzw. deren Gestell im Bereich der Schwerpunktsebene des Gestells die geringste Erschütterungsbeeinflussung ergibt. Zu diesem Effekt trägt weiter bei, wenn das gesonderte Gestell bodenfrei ausgebildet ist, d.h. dass auch die Standfläche bzw. die Bodenabstützung für beide gesonderten Teile gemeinsam ist. Dies versteht sich u.a. daraus, dass die Lagerung von Stanzpressen am Boden für gewöhnlich gefedert ausgebildet ist und eine gesonderte Federlagerung auch gesonderte Schwingungen ergibt. Anderseits hat die Bodenfreiheit auch den Vorteil, einen näheren Zutritt zur Maschine bei Rüstarbeiten od.dgl. zu gewährleisten.

An sich wäre es denkbar, trotz gesonderter Führungen ein gemeinsames Bett für den jeweils ortsfesten Werkzeugträger vorzusehen. Es hat sich jedoch gezeigt, dass es dabei zu störenden Schwingungen kommt, die dazu zwingen, das Arbeitstempo der Stanzpresse wieder zu vermindern. Daher ist es vorteilhaft, wenn die Merkmale des Anspruches 5 verwirklicht sind.

Eine besonders günstige Ausführung ist durch die Merkmale des Anspruches 6 gegeben, weil auf diese Weise einerseits an Teilen eingespart wird, anderseits auch eine besonders einfache Synchronisation erhalten werden kann. Insbesondere dann, wenn die im Anspruch 6 genannte Wellenanordnung zwei Wellen aufweist, die untereinander über eine drehstarre, jedoch eine exzentrische Lage der beiden Wellen zueinander zulassende Kupplung verbunden sind, werden mit Sicherheit gegenseitige Schwingungs- und Lagerbelastungen vermieden. Der Platzbedarf kann dabei besonders klein gehalten werden, wenn eine Oldham-Kupplung verwendet wird.

Aus den obigen Ausführungen ergibt sich bereits, dass dem Problem der gegenseitigen Beeinflussung durch Schwingungs-und Stanzbelastungen besonderes Augenmerk zu schenken ist. Diesbezüglich ist es auch günstig, die Merkmale des Anspruches 7 vorzusehen, wodurch - nicht zuletzt - auch die Produktionsgeschwindigkeit der Stanzpresse gesteigert werden kann.

Schliesslich ist es zur Optimierung der Einstellung jedes Werkzeuges auch vorteilhaft, die Merkmale des Anspruches 9 vorzusehen.

Weitere Einzelheiten ergeben sich an Hand der nachfolgenden Beschreibung eines in der Zeichnung schematisch dargestellten Ausführungsbeispieles. Es zeigen:
- Fig. 1: eine Frontansicht einer erfindungsgemässen Stanzpresse, zu der
- Fig. 2: ist ein Schnitt nach der Linie II-II der Fig.1;
- Fig. 3: ist ein Schnitt nach der Linie III-III der Fig. 1, der Einzelheiten des Antriebes und der Höhenverstellung des einen Werkzeugträgers veranschaulicht;
- Fig. 4: ist ein Schnitt nach der Linie IV-IV der Fig. 3, mit der Darstellung weiterer Einzelheiten des Anstriebes sowie der Höhenverstellung des anderen beweglichen Werkzeugträgers; und
- Fig. 5: eine Einzelheit aus Fig. 3 in explodierter, axonometrischer Darstellung.

Aus einem aus Federelementen 1ʹ und einem Bett 1 zur Lagerung eines ortsfesten Werkzeugträgers 3 (Fig. 2) ist über Führungsstützen 2 ein Obergestell 5 abgestützt, das den Antrieb (wie später an Hand der Fig. 3 beschrieben) für einen beweglichen Werkzeugträger 6 (Fig. 1,3) aufnimmt, der mit Hilfe von Führungseinrichtungen 7 auf- und abbeweglich geführt ist (Fig. 2,3).

Am Untergestell 1ʹ, 1 ist z.B. eine Fördereinrichtung bekannter Art (Transfersystem) 8 für die Zufuhr eines ersten Rohmaterials in Form von vorgestanzten Blechdeckeln vorgesehen, das gemäss Fig. 1 und 2 den aus einem Förderband bestehenden Hauptstrang 9 bildet, in dem die die Deckel aufnehmenden Löcher 10 in drei Reihen angeordnet sind. Das Förderband ist über Umlenkrollen 11 geführt (Fig. 1), von denen eine (in den Fig. 1 und 2 die rechte) über einen Zahnriemen 50 (Fig. 3), ein Zahnriemenrad 12 (Fig. 2) und ein Schrittgetriebe 13 zu einer intermittierenden Bewegung angetrieben ist. Somit werden die zu stanzenden Teile schrittweise über entsprechende Stanzformen 14 eines am Werkzeugträger 3 mittels Spannelemente 15 aufgespannten Werkzeugs 16 gebracht und dort bearbeitet.

Wie besonders deutlich die Fig. 2 und 3 zeigen, soll ein zweites Rohmaterial in Form eines den Nebenstrang 17 bildenden Bandes zur Bildung einer Aufreisslasche an den in den Löchern 10 des Hauptstranges 9 eingesetzten Dosendeckeln bearbeitet werden. Zu diesem Zwecke muss das Band des Nebenstranges 17 erst zur Bildung der Laschenform mit Hilfe eines auf einem Werkzeugträger 18 (Fig. 2,3) festgespannten Werkzeuges vorgestanzt werden, worauf es schrittweise zum Werkzeug 16 bewegt wird, wo die vorgestanzte Lasche am vom Hauptstrang 9 herangebrachten Deckel einerseits festgenietet und anderseits fertig ausgestanzt wird. Gleichzeitig kann das Werkzeug so ausgebildet sein, dass der Deckel geprägt wird und gegebenenfalls auch seine Sollbruchstelle erhält.

Der Vorschub des Nebenstranges 17 erfolgt dabei mit Hilfe einer zweiten Fördereinrichtung 19, die sowohl die Zufuhr des Bandes des Nebenstranges 17 zum Werkzeugträger 18, als auch die Weiterbewegung zum Werkzeug 16 besorgt. Das bisher bei zwei getrennten Stanzpressen dazwischen nötige Förderorgan kann daher eingespart werden.

Das am Werkzeugträger 18 festzuspannende Werkzeug arbeitet in üblicher Weise mit einem beweglichen Werkzeug zusammen, das an einem beweglichen Werkzeugträger 20 (Fig. 1 und 3) befestigt wird. Dieser Werkzeugträger 20 ist in seiner Bewegung mit Hilfe einer gesonderten Führungseinrichtung 21 geführt. Von dieser Führungseinrichtung 21 ist der ortsfeste Teil 21ʹ gemäss Fig. 3 mit einem nach oben ragenden Gestell 22 verbunden, das auch die Lagerung für eine Antriebswelle 29ʹ für den beweglichen Werkzeugträger 20 umfasst. Das Gestell 22 ist mit dem Obergestell 5 für den beweglichen Werkzeugträger 6 an wenigstens einem, vorzugsweise zwei Befestigungsstellen 24 verbunden, die zweckmässig, im Bereich der Schwerpunktsebene des Gestelles 1,2,5 angeordnet sind. Wie Fig. 3 deutlich zeigt, ist dies ein Bereich, in unmittelbarer Nähe einer Antriebswelle 25 für die Bewegung des Werkzeugträgers 6, wobei der Antrieb in der am besten aus Fig. 4 ersichtlichen, an sich bekannten Weise ausgebildet sein kann. Dieser Bereich ist nämlich derjenige, der beim Stanzvorgang am wenigsten Erschütterungen erhält, so dass die Schwingungen nicht von einer Führungseinrichtung 7 auf die andere 21 übertragen werden.

Ein erschütterungsfreies, hochtouriges Arbeiten wird nicht zuletzt dadurch ermöglicht, dass oberhalb der Antriebswelle 29ʹ eine Ausgleichsmasse 28 für die Bewegung des Werkzeugträgers 20 angeordnet sind, die in ähnlicher Weise angetrieben werden, wie dies an Hand von Ausgleichsmassen 28ʹ für die Bewegung des Werkzeugträgers 6 in Fig. 4 gezeigt ist. Wird die bewegte Masse des Werkzeugträgers 20 nicht in der gleichen Ebene ausgeglichen, werden unerwünschte Drehmomente in das Maschinengehäuse 1,2,5 eingeleitet. Deshalb sind gesonderte Ausgleichsmassen 28 bzw. 28ʹ für jeden der Werkzeugträgerantriebe mit den Wellen 25 bzw. 29ʹ besonders zweckmässig.

Diese Wellen 29ʹ,25 fluchten gemäss der Darstellung der Fig. 3 miteinander. Theoretisch könnten sie von einer einzigen Welle, insbesondere mit einem biegsamen Zwischenabschnitt, gebildet sein. Es ist aber auch zu berücksichtigen, dass die Deformationen einer Stanzpresse zu leichten Exzentrizitäten in der Fluchtung zweier Wellen 29ʹ,25 führen können, weshalb eine zwar drehstarre, solche Exzentrizitäten jedoch zulassende Kupplung 31 zwischengeschaltet ist. Diese Kupplung 31 ist auf engem Raum sehr schwer unterzubringen, und es ist daher für diesen Zweck eine Oldham-Kupplung, wie sie in Fig. 5 gezeigt ist, von besonderem Vorteil.

Dabei ist mit der Welle 25 (nur strich-punktiert angedeutet) eine Kupplungsscheibe 32 verbunden, wogegen an der Welle 29ʹ eine Kupplungsscheibe 33 fixiert ist. Beide Kupplungsscheiben 32,33 besitzen Mitnehmerfortsätze 34, die jeweils einen Arm eines Kupplungskreuzes 35 umgreifen. Daher sind die beiden Wellen 29ʹ,35 über die Mitnehmerfortsätze 34 der beiden Scheiben 32,33 und das Kupplungskreuz 35 drehfest miteinander verbunden, während gleichzeitig eine leicht exzentrische Lage der beiden Wellen 29ʹ,25 zueinander durch Gleitbewegungen während der Drehung entlang der Arme des Kupplungskreuzes ausgeglichen werden können.

Durch diese Kupplung ist es möglich, die beiden Wellen von ihrer gegenseitigen Beeinflussung durch Schwingungen und Kräften zu entkoppeln, die von den von ihnen bewegten Massen 6,28 bzw. 20,28ʹ bzw. Stanzkräften ausgehen. Anderseits kann mit einem einzigen Motor M, einer einzigen Schwungmasse (Rad 36) und einer einzigen Kupplung 37 zum Abkuppeln des Schwungrades 36 beim Abstellen der Stanzpresse das gesamte Maschinensystem betrieben werden. Dies führt zu einer Verbilligung (im Vergleich zu zwei getrennten Maschinen) und auch zu einer Verringerung der Massen, was wieder eine höhere Drehzahl der Stanzpresse und damit eine Erhöhung und Verbilligung der Produktion erlaubt. Zugleich wird durch den gemeinsamen Antrieb auf einfache Weise eine Synchronisation der Antriebe 29ʹ,25 für die Werkzeugträger 6,20 erreicht, die andernfalls nur durch relative komplizierte elektrisch-elektronische Steuerungen zu erzielen wäre. Durch den Gleichtakt der beiden Werkzeugträger 6,20 entfällt aber auch eine gesonderte Fördereinrichtung zwischen den Betten 1,3 und 18 (vgl. Fig.2,3), da die Fördereinrichtung 19 sowohl die Zufuhr des Bandes des Nebenstranges 17 zum Bereich des Werkzeugträgers 20, als auch zu dem des Werkzeugträgers 6 besorgt.

Hinsichtlich der Anordnung der beiden Führungen 7,21, wären an sich die verschiedensten Möglichkeiten denkbar, von denen das dargestellte Ausführungsbeispiel nur eine, wenn auch die bevorzugte, veranschaulicht. Wenn man (mit Bezug auf Fig. 2) davon ausgeht, dass das die Führungen 7 haltende Gestell 1,2,5 (vgl. Fig. 1) eine Förderrichtung des Förderbandes gegebene Zufuhrrichtungsachse A besitzt, so ist die andere Führungseinrichtung 21 an einer senkrecht dazu verlaufenden Achse B, und zwar zum grössten Teil ausserhalb des Grundrisses der Führungseinrichtung 7, angeordnet, Dabei wird es zusätzlich oder alternativ günstig sein, den Grundriss der Führungseinrichtung 7 in der aus Fig. 2 ersichtlichen Weise rechteckig auszubilden, wodurch Raum zum Anordnen der Führungseinrichtung 21 an einer Längsseite dieses Rechteckes geschaffen wird, aber auch eine symmetrische Ausbildung des die Führungseinrichtungen 7 aufweisenden Maschinenteiles gesichert ist, was bei der bekannten Ausbildung mit einem gemeinsamen Werkzeugträger für beide Rohmaterialien nicht der Fall war. Dies aber führt zu einer gleichmässigen Kräfteverteilung, erlaubt eine massenärmere Konstruktion und erlaubt eine weitere Steigerung der Produktionsgeschwindigkeit.

Es sei daran erinnert, dass eines bei der Bearbeitung unterschiedlicher Rohmaterialien auftretenden Probleme darin liegt, dass für die unterschiedliche Bearbeitung auch eine unterschiedliche optimale Höheneinstellung der Werkzeugträger 6,20 von Vorteil ist. Dies kann nun durch die getrennten Antriebe verwirklicht werden, wie aus den Schnittdarstellungen der Fig. 3 und 4 in zwei zueinander senkrechten Ebenen ersichtlich ist.

Zur Höheneinstellung des Werkzeugträgers 20 ist das untere Ende des Pleuels 30 mit einer Schraubhülse 38 mit Aussengewinde 39 verbunden, die in einer Verstellhülse 40 mit einem entsprechenden, in das Gewinde 39 eingreifenden Innengewinde versehen ist. Diese Verstellhülse 40 ist nun entweder mit dem Werkzeugträger 20 starr verbunden, wogegen die Schraubhülse 38 (z.B. durch eine durch einen Deckel verschlossene Oeffnung des Werkzeugträgers 20 über einen Antrieb 41 mittels eines Werkzeuges) verstellbar ist, oder die Verstellhülse 40 ist mit dem Werkzeugträger 20 in nicht dargestellter Weise axial unverschieblich, jedoch drehbar verbunden, so dass das Verstellen durch Drehen der Hülse 40 von aussen erfolgen kann; in diesem Falle ist es zweckmässig, die Hülse 38 gegen Drehung zu sichern.

Anderseits ist die aus Fig. 4 ersichtliche Höhenverstellung für den Werkzeugträger 6 von herkömmlicher Bauart und umfasst gemeinsam, in nicht dargestellter Weise antreibbare Schnekkenspindeln 42, über die Schraubenräder 43 zu einer Drehung antreibbar sind. Die Schraubenräder 43 weisen jeweils ein Innengewinde auf, in das die mit einem Aussengewinde versehenen Kolbenstangen 44 von Kolben 45 eingreifen, die nach der Höheneinstellung zum spielfreien Verspannen der Gewinde dienen.

An der Oberseite dieser Kolbenstangen 44 sind die Gelenkpunkte 46 von mit dem Exzenter 29 zusammenwirkenden Hebeln 47 befestigt, an denen zwei Stössel 48 für den Werkzeugträger 6 ihrerseits angelenkt sind. Eine Höhenverstellung der Gelenkpunkte 46 führt demnach mit der entsprechenden Hebeluntersetzung zu einer analogen Höhenverstellung der Stössel 48.

Es ist klar, dass also die verschiedensten Verstellsysteme für die Werkzeugträger 6 und 20 vorgesehen sein können, wobei gegebenenfalls für beide Werkzeugträger 6,20 auch gleichartige Höhen-Justiereinrichtungen angeordnet werden können. Wesentlich ist lediglich, dass vorzugsweise zwei getrennte Justiervorrichtungen für jeden der beiden Werkzeugträger bereitgestellt werden.

Bekannte, auf dem Markt befindliche Stanzpressen besitzen dort, wo gemäss Fig. 3 die Kupplung 31 angeordnet ist, einen Antrieb für ihre zugehörige Fördereinrichtung, d.h. in diesem Falle das Förderband des Hauptstranges 9 (vgl. Fig. 1). Es wurde bereits erwähnt, dass für dieses Förderband ein Motor 13 vorgesehen sein kann. Durch den Anbau der Welle 29ʹ ist aber nun die Möglichkeit erschwert, im Bereiche der Kupplung 31 auch noch ein Getriebeteil für den Antrieb einer Fördereinrichtung unterzubringen. Anderseits aber ist es schon schaltungsmässig einfacher, wenn ein gemeinsamer Antrieb für den jeweiligen Werkzeugträger 6 (bzw. 20) und wenigstens eine Fördereinrichtung, insbesondere die zugeordnete Fördereinrichtung, vorgesehen ist, wobei dann ein gesonderter Motor 13 vermieden werden kann.

Eine besonders günstige Lösung dieses Problems veranschaulicht die Fig. 3, in der am rechten Ende der Welle 29ʹ ein Zahnriemenrad 49 angeordnet ist, so dass vorzugsweise beide Fördereinrichtungen des Haupt- und Nebenstranges 9 und 19 (Fig. 1,2), allenfalls über ein nicht dargestelltes Getriebe, von diesem Zahnriemenrad ebenso schlupffrei angetrieben werden können, wie dies bei der bekannten Stanzpresse (mit nur einem Werkzeugträger) mittels eines Zahnradgetriebes im Bereiche der Kupplung 31 möglich war. Die schlupffreie Beweggungsübertragung ist ja für den synchronen Lauf von Stanzpresse bzw. Werkzeugträger und der zugehörigen Fördereinrichtung besonders wichtig.

Wenn auch die Erfindung speziell für die Bearbeitung von Deckeln von Getränke- oder Lebensmitteldosen und für die Anbringung von Aufreisslaschen beschrieben wurde, so versteht es sich, dass sie überall dort einsetzbar und anwendbar ist, wo zwei Rohmaterialien, allenfalls nach gesonderter Vorbearbeitung, schliesslich gemeinsam bearbeitet bzw. gestanzt werden müssen.

## Patentansprüche

1. Stanzpresse mit einem Gestell (1, 2, 5) und zwei Paaren von Werkzeugträgern (3, 6; 18, 20) für die Aufnahme von Stanzwerkzeugen 16, wobei wenigstens ein Werkzeugträger (3, 6) pro Paar über zwei Stösseln (48) und deren Antrieb (25) bewegbar ausgebildet ist, welche je zwei Stösseln (48) mit ihrer Längserstreckung eine Ebene definieren, deren Schnittlinie mit der Arbeitsfläche der Stanzwerkzeuge (16) die Hauptarbeitsrichtung des jeweiligen Werkzeugträgerpaares (3, 6; 18, 20) definiert und mit zwei senkrecht zueinander und zur Bewegungsrichtung der jeweiligen Werkzeugträgerpaare angeordneten Fördersystemen (8, 19) für die Zufuhr eines Haupt- und eines Nebenstranges (9, 17) von verschiedenen Rohmaterialien zwischen die Stanzwerkzeuge 16, dadurch gekennzeichnet, dass die Zufuhrrichtung (A) des Hauptstranges (9) in Hauptarbeitsrichtung des betreffenden Werkzeugträgerpaares (3,6) liegt, dass jedes Paar von Werkzeugträgern einen Antrieb (25, 29') hat und die beiden Antriebe miteinander synchronisiert sind, und dass die Totpunkte der beiden Werkzeugträger von gesonderten Einstellvorrichtungen (41, 42) eingestellt werden können und dass für jedes Paar von Werkzeugträgern (3, 6; 18, 20) eine gesonderte Führungseinrichtung (7, 21) vorgesehen ist.

2. Stanzpresse nach Anspruch 1, dadurch gekennzeichnet, dass der Grundriss der Führungseinrichtung (21) für das den Nebenstrang (17) bearbeitende Werkzeugträgerpaar (18,20) teilweise innerhalb des Grundrisses der Führungseinrichtung (7) für das den Hauptstrang (9) bearbeitende Werkzeugträgerpaar (3,6) liegt.

3. Stanzpresse nach Anspruch 1 oder 2, dadurch gekennzeichnet, dass das die eine Führungseinrichtung (7) tragende Gestell (1,2,5) einen Rechteckgrundriss besitzt, und dass die andere Führungseinrichtung (21) an einer der längeren Rechteckseiten angeordnet ist.

4. Stanzpresse nach einem der vorhergehenden Ansprüche, dadurch gekennzeichnet, dass am Gestell (1,2,5) für die eine Führungseinrichtung (7) auch die andere Führungseinrichtung (21), zweckmässig über ein gesondertes Gestell (22), befestigt ist, dass vorzugsweise die Befestigungsstelle (24) für die andere Führungseinrichtung (21) bzw. deren Gestell (22) im Massenschwerpunkt des Gestelles (1,2,5) liegt und dass insbesondere das gesonderte Gestell (22) bodenfrei ausgebildet ist.

5. Stanzpresse nach einem der vorhergehenden Ansprüche, dadurch gekennzeichnet, dass für jedes der beiden Paare von Werkzeugträgern (3,6;18,20) jeweils ein gesondertes, einen unbeweglichen Werkzeugträger (3) aufnehmendes Bett (1,18) vorgesehen ist.

6. Stanzpresse nach einem der vorhergehenden Ansprüche, dadurch gekennzeichnet, dass die beiden Werkzeugträgerpaare (3,6; 18,20) von einem gemeinsamen Antriebsmotor (M) - vorzugsweise mit einer gemeinsamen, über eine Kupplung (37) abkuppelbaren Schwungmasse (36) - betätigbar sind, der an wenigstens einem - vorzugsweise als Wellenanordnung (25,29') ausgebildeten - Werkzeugträgerantrieb angreift.

7. Stanzpresse nach Anspruch 6, dadurch gekennzeichnet, dass die Wellenanordnung (25,29') zwei Wellen (29',bzw.25) aufweist, die miteinander über eine drehstarre, jedoch eine gegeneinander parallel verschobene Lage der beiden Wellenachsen zulassende Kupplung (31), zweckmässig eine Oldham-Kupplung (31), verbunden sind.

8. Stanzpresse nach einem der vorhergehenden Ansprüche, dadurch gekennzeichnet, dass jedem Antrieb eines Werkzeugträgerpaares (3,6; 18,20) eine eigene, von der jeweils anderen gesonderte Massenausgleichsanordnung (28,28') zugeordnet ist.

9. Stanzpresse nach einem der vorhergehenden Ansprüche, dadurch gekennzeichnet, dass jedem Antrieb eines Werkzeugträgerpaares (3,6; 18,20) eine eigene Justiereinrichtung (38-40, bzw. 43,44) - für das gesonderte Verstellen der Höhe des jeweils beweglichen Werkzeugträgers (6,20) bzw. von dessen Totpunkt - zugeordnet ist.

10. Stanzpresse nach Anspruch 6 oder 7, dadurch gekennzeichnet, dass eine der beiden Wellen (29') der Wellenanordnung mit dem Antrieb (49,49') für wenigstens eines der Fördersysteme (9-13, bzw. 19), vorzugsweise für alle Fördersysteme (9-13,19), verbunden ist.

## Claims

1. A stamping press comprising a frame structure (1,2,5) and two pairs of tool carriers (3,6;18,20) for carrying stamping tools (16), wherein at least one tool carrier (3,6) per pair is made movable by way of two thrust members (48) and the drive (25) therefor, each two thrust members (48) with their longitudinal extent defining a plane, the line of intersection of which with the working surface of the stamping tools (16) defines the main working direction of the respective pair of tool carriers (3,6;18,20), and comprising two conveyor systems (8,19) which are arranged perpendicularly to each other and to the direction of movement of the respective pairs of tool carriers, for the feed of a primary elongate portion and a secondary elongate portion (9,17) of different raw materials between the stamping (16) tools characterised in that the feed direction (A) of the primary elongate portion (9) is in the main working direction of the respective pair (3,6) of tool carriers, that each pair of tool carriers has a drive (25,29') and that the two drives are synchronized, and that the dead centers of the two tool carriers can be adjusted by separate adjusting devices (41,42) and that a separate guide means (7,21) is provided for each pair of tool carriers (3,6;18,20).

2. A stamping press according to claim 1 characterised in that the outline in plan of the guide means (21) for the pair (18,20) of tool carriers for processing the secondary elongate portion (17) lies partially within the outline in plan of the guide means (7) for the pair (3,6) of tool carriers for processing the primary elongate portion (9).

3. A stamping press according to claim 1 or claim 2 characterised in that the frame structure (1,2,5) which carries the one guide means (7) is of a rectangular outline in plan and that the other guide means (21) is arranged at one of the longer sides of the rectangle.

4. A stamping press according to one of the preceding claims characterised in that secured to the frame structure (1,2,5) for the one guide means (7) is also the other guide means (21), desirably by way of a separate frame structure (22), that preferably the fixing location (24) for the other guide means (21) or the frame structure (22) thereof lies at the mass centre of the frame structure (1,2,5) and that in particular the separate frame structure (22) is of a bottom-less configuration.

5. A stamping press according to one of the preceding claims characterised in that provided for each of the two pairs of tool carriers (3,6;18,20) is a respective separate bed (1,18) which accommodates a stationary tool carrier (3).

6. A stamping press according to one of the preceding claims characterised in that the two pairs (3,6;18,20) of tool carriers are actuable by a common drive motor (M) - preferably with a common flywheel mass (36) which can be disconnected by way of a coupling (37), which drive motor (M) engages at least one tool carrier drive which is preferably in the form of a shaft arrangement (25,29').

7. A stamping press according to claim 6 characterised in that the shaft arrangement (25,29') has two shafts (29' and 25 respectively) which are connected together by way of a coupling (31), desirably an Oldham coupling (31), which is rotationally rigid but which permits the two shaft axes to be in positions of being displaced in parallel relationship relative to each other.

8. A stamping press according to one of the preceding claims characterised in that associated with each drive of a pair (3,6;18,20) of tool carriers is its own counterbalancing arrangement (28,28') which is separate from the respective other one.

9. A stamping press according to one of the preceding claims characterised in that associated with each drive of a pair (3,6;18,20) of tool carriers is its own adjusting device (38-40 and 43,44 respectively) for separate adjustment of the height of the respective movable tool carrier (6,20) or the dead centre point thereof.

10. A stamping press according to claim 6 or claim 7 characterised in that one of the two shafts (29') of the shaft arrangement is connected to the drive (49,49') for at least one of the conveyor systems (9-13 and 19 respectively), preferably for all conveyor systems (9-13,19).

## Revendications

1. Presse à poinçonner comportant un bâti (1,2,5) et deux paires de porte-outils (3,6;18,20) destinés à recevoir des outils de poinçonnage (16), au moins un porte-outil (3,6) par paire étant conçu de façon mobile sur deux coulisseaux (48) et leur entraînement (25), lesquels deux coulisseaux (48) définissent par leur extension longitudinale un plan dont la ligne d'intersection avec la surface de travail des outils de poinçonnage (16) définit la direction principale de travail de la paire respective de porte-outils (3,6;18,20), et comportant deux systèmes de manutention (8,19) agencés perpendiculairement l'un par rapport à l'autre et par rapport à la direction du mouvement des paires respectives de porte-outils pour l'alimentation d'une ligne principale et d'une ligne secondaire (9,17) en différentes matières premières entre les outils de poinçonnage, caractérisée en ce que la direction d'amenée (A) de la ligne principale (9) se situe dans la direction principale de travail de la paire correspondante de porte-outils (3,6), en ce que chaque paire de porteoutils possède un entraînement (25,29') et que les deux entraînements sont synchronisés, et en ce que les points morts des deux porte-outils peuvent être réglés par des dispositifs de réglage séparés (41,42) et en ce que pour chaque paire de porte-outils (3,6;18,20) est prévu un dispositif de guidage séparé (7,21).

2. Presse à poinçonner selon la revendication 1, caractérisée en ce que la section horizontale du dispositif de guidage 21 pour la paire de porte-outils (18,20) usinant la ligne secondaire (17) se situe partiellement à l'intérieur de la section horizontale du dispositif de guidage (7) pour la paire de porte-outils (3,6) usinant la ligne principale (9).

3. Presse à poinçonner selon la revendication 1 ou 2, caractérisée en ce que la bâti (1,2,5) supportant l'un des dispositifs de guidage (7) présente une section horizontale rectangulaire, et en ce que l'autre dispositif de guidage (21) est agencé sur l'un des grands côtés du rectangle.

4. Presse à poinçonner selon l'une des revendications précédentes, caractérisée en ce que sur le bâti (1,2,5) est fixé pour l'un des dispositifs de guidage (7) également l'autre dispositif de guidage (21), de façon appropriée par l'intermédiaire d'un bâti séparé (22), en ce que de préférence le point de fixation (24) pour l'autre dispositif de guidage (21) ou son bâti (22) se situe au centre de gravité du bâti (1,2,5) et en ce que notamment le bâti séparé (22) est conçu de façon à ne pas reposer sur le sol.

5. Presse à poinçonner selon l'une des revendications précédentes, caractérisée en ce que pour chacune des deux paires de porte-outils (3,6;18,20) est respectivement prévu un banc (1,18) séparé, recevant un porte-outil (3) fixe.

6. Presse à poinçonner selon l'une des revendications précédentes, caractérisée en ce que les deux paires de porte-outils (3,6;18,20) peuvent être actionnées par un moteur d'entraînement commun (M) --de préférence muni d'une masse d'équilibrage (36) commune, désembrayable par un accouplement (37)-- qui attaque au moins un entraînement de porte-outil --de préférence conçu sous la forme d'un agencement d'arbres (25,29')--.

7. Presse à poinçonner selon la revendication 6, caractérisée en ce que l'agencement d'arbres (25,29') présente deux arbres (29' ou 25), qui sont reliés ensemble par l'intermédiaire d'un accouplement (31) rigide en torsion, autorisant toutefois une position décalée parallèlement entre eux des deux axes d'arbres, de façon appropriée un accouplement du type Oldham (31).

8. Presse à poinçonner selon l'une des revendications précédentes, caractérisée en ce qu'à chaque entraînement d'une paire de porte-outils (3,6;18,20) est affecté un agencement d'équilibrage de masse (28,28') propre, séparé de respectivement l'autre entraînement.

9. Presse à poinçonner selon l'une quelconque des revendications précédentes, caractérisée en ce qu'à chaque entraînement d'une paire de porte-outils (3,6;18,20) est affecté un dispositif d'adjustage propre (38,40 ou 43,44), pour le réglage séparé de la hauteur du porte-outils mobile respectif (6,20) ou de son point mort.

10. Presse à poinçonner selon la revendication 6 ou 7, caractérisée en ce que l'un des deux arbres (29') de l'agencement d'arbres est relié à l'entraînement (49,49') pour au moins l'un des systèmes de manutention (9,13 ou 19), de préférence pour tous les systèmes de manutention (9-13, 19).
